# EUROPÄISCHE PATENTSCHRIFT

(11) **EP 0 065 158 B1**
(45) Veröffentlichungstag und Bekanntmachung des Hinweises auf die Patenterteilung: **10.04.1985**
(21) Anmeldenummer: 82103715.7
(22) Anmeldetag: 30.04.1982
(51) Int. Cl.: D06B 3/18, D06B 1/14, D06B 23/24

(54) **Verfahren und Vorrichtung zum Auswaschen von Lauge aus bahnförmigem Textilgut**
Method and apparatus for washing sheet-like textile materials subsequent to mercerization
Procédé et installation de lavage de matières textiles en bande après mercerisage

(30) Priorität: 19.05.1981 DE 3119869
(43) Veröffentlichungstag der Anmeldung: 24.11.1982
(73) Patentinhaber: Maschinenfabrik Max Goller, D-8676 Schwarzenbach/Saale (DE)
(72) Erfinder: Goller, Rainer, D-8676 Schwarzenbach/Saale (DE)
(74) Vertreter: Gudel, Diether

## Beschreibung

Die Erfindung betrifft ein Verfahren und eine Vorrichtung zum Auswaschen von Lauge aus bahnförmigem Textilmaterial, wobei man eine Flotte im Gegenstrom zur Transportrichtung des bahnförmigen Materials diesem zuleitet und das bahnförmige Material durch Walzenpaare und einen Flottenvorrat derart hindurchleitet, dass man in Sektionen eines Waschbehälters wiederholt das bahnförmige Material in die Flotte eintaucht, in einem Walzenspalt abquetscht und direkt anschliessend mit der Flotte tränkt.

Ein solches Verfahren und eine derartige Vorrichtung beschreibt die DE-A-1 460 362. Dadurch, dass man das mit dem Waschwasser getränkte Textilmaterial wiederholt in die Flotte eintaucht und in dem Walzenspalt abquetscht und direkt anschliessend mit der Flotte tränkt, ergibt sich bereits eine recht gute Waschwirkung. Nachteilig an diesem bekannten Verfahren ist es aber, dass das Konzentrationsgefälle in jeder der Sektionen sich mit der Zeit im Sinne einer Verschlechterung der Waschwirkung ändert.

Die DE-U-1 893 511 beschreibt bereits ein Verfahren und eine Vorrichtung zum Auswaschen von Lauge aus bahnförmigem Textilgut mittels eines durch Überlaufbleche in Sektionen unterteilten Waschbehälters, in den in Führungsrichtung des Bahnmaterials hintereinander mehrere Führungswalzen für das Textilgut eintauchen, und zwar für jede Sektion wenigstens eine Führungswalze. Die Flotte des Waschbehälters wird hierbei in jeder Sektion umgepumpt und der betreffenden Sektion von oberhalb der Führungswalze wieder zugeführt. Hierbei tauchen in jede Sektion in die Flotte des Waschbehälters zwei beabstandete Führungswalzen ein. Vor und hinter diesen Führungswalzen wird das Textilgut über weitere, höher angeordnete Führungswalzen lotrecht geführt. Die Flotte wird über im wesentlichen waagerecht gerichtete Sprührohre, die von innen und aussen gegen die lotrechten Warenbahnabschnitte sprühen, der betreffenden Sektion wieder zugeführt. Am Ausgang jeder Sektion wird das Textilgut durch ein Mangelwalzenpaar geführt.

Hieran ist es insbesondere nachteilig, dass die Flotte durch das Mangelwalzenpaar aus dem Textilgut ausgequetscht wird, das Textilgut aber anschliessend durch Luft geführt wird, so dass es sich - zumindest teilweise - mit Luft vollsaugt. Anschliessend wird die Textilbahn in der nächsten Sektion mit der umgepumpten Flotte besprüht und wird dann in die Flotte in dieser Sektion eingetaucht, und so fort. Der Flottenaustausch ist aber nur unvollkommen, weil nämlich das Textilgut sich hinter der Quetschspalte der Mangelwalzen mit Luft hat vollsaugen können und weil nicht Sorge dafür getragen ist, dass diese Luft bei in die Flotte eingetauchtem Textilgut wieder ausgequetscht wird. Zum Auswaschen der Flotte bei diesem bekannten Verfahren benötigt man daher entweder unverhältnismässig viel Frischwasser und/oder eine sehr lange Waschvorrichtung, was beides zu erhöhten Kosten führt.

Die US-A-3 763 671 beschreibt ein Verfahren zum Auswaschen von Lauge aus bahnförmigem Material mit einem durch Überlaufbleche in Sektionen unterteilten Waschbehälter, wobei in jede Sektion eine Führungswalze eintaucht, der eine Aufliegewalze zugeordnet ist. Zwischen zwei benachbarten Aufliegewalzen und der ihnen zugeordneten Führungswalze wird hierbei zwar ein Aufnahmeraum für über Sprührohre von oben zugeführte und im Kreislauf umgepumpte Flotte ausgebildet, jedoch kann sich darin keine Flotte ansammeln, weil nämlich alle Walzen als Rippenwalzen ausgebildet sind, wobei die Kämme benachbarter Walzen auf Lücke stehen. Die von oben im Kreislauf zugeführte Flotte fliesst also durch die Räume zwischen den Rippen der Walzen. Auch ist, bedingt durch die beschriebenen Rippenwalzen, ein Quetschen des Bahnmaterials im Walzenspalt nicht möglich und wird auch nicht beabsichtigt. Die Räume zwischen den Rippen und Rippenwalzen dienen vielmehr lediglich als Vorratsräume für die Flotte.

Die DL-A-63 454 beschreibt ein Verfahren zum Auswaschen von Lauge aus bahnförmigem Textilgut, wobei man Frischwasser einem in Sektionen unterteilten Waschbehälter mit Führungswalzen und Aufliegewalzen im Gegenstrom zu dem Textilgut zuleitet, dass das Konzentrationsgefälle zwischen der Flotte und dem Textilgut im wesentlichen konstant bleibt, wobei man in einem Regelkreis den Frischwasserzulauf zum Waschbehälter regelt. Das Frischwasser wird dort dem Waschbehälter in der Nähe seines Ausgangs in einer geregelten Menge und in einem nicht unterteilten Strom zugeführt. Damit ist aber der Nachteil verbunden, dass die Regelung nicht allen Genauigkeitsanforderungen genügt, weil nämlich heute handelsübliche Regelgeräte in dem hier zu regelnden Volumenstrombereich nicht ausreichend genau arbeiten.

Der Erfindung liegt daher die Aufgabe zugrunde, ein Verfahren und eine Vorrichtung zum Auswaschen von Lauge aus bahnförmigem Textilgut der eingangs genannten Art vorzuschlagen, das sich durch einen besonders geringen Verbrauch an Frischwasser, verbunden mit einer guten Waschwirkung, auszeichnet.

Zur Lösung dieser Aufgabe ist das erfindungsgemässe Verfahren dadurch gekennzeichnet, dass man die Flotte in jeder Sektion umpumpt und von oberhalb des jeder Sektion zugeordneten Walzenpaares wieder zuleitet, und zwar in den zwischen den Walzenpaaren ausgebildeten Flottenvorrat, dass man dem Waschbehälter Frischwasser im Gegenstrom zu dem bahnförmigen Gut zuleitet derart, dass das Konzentrationsgefälle zwischen der Flotte und dem bahnförmigen Gut im wesentlichen konstant bleibt und dass man am Auslauf des Waschbehälters diesem eine einstellbare Grundmenge an Frischwasser zuführt, sowie davon getrennt an geeigneter Stelle eine geregelte Teilmenge an Frischwasser.

Durch das Umpumpen wird neben dem optimierten Wassereinsatz eine gleichmässige Durchmischung der Flotte in jeder Sektion erzielt. Dadurch werden die Regelungen genauer, die Totzeit reduziert und das Regelverhalten verstetigt. Die im Walzenspalt gequetschte Textilbahn gelangt direkt anschliessend in den über diesen Walzen ausgebildeten Flottenvorrat und kann sich somit direkt anschliessend an das Ausquetschen mit Flotte vollsaugen. Durch diese Massnahmen wird also ein sehr guter Austausch der Flotte in jeder Sektion erreicht. Die Erfindung ist daher insbesondere zum Stabilisieren von mercerisiertem Textilgut geeignet und zeichnet sich bei guter Waschwirkung durch einen geringen Frischwasserverbrauch aus. Es muss nur noch die - relativ geringe - Zusatzmenge an Frischwasser geregelt werden, was mit heute handelsüblichen Regelgeräten mit grosser Genauigkeit geschehen kann. Auch diese Massnahmen tragen daher zu einem möglichst geringem Verbrauch an Frischwasser bei, verbunden mit einem möglichst geringen Anfall an abzuführender Lauge.

Bezüglich der Ausbildung des Regelkreises gibt es mehrere Möglichkeiten. Eine erste Möglichkeit ist dadurch gekennzeichnet, dass die Frischwasser-Teilmenge in Abhängigkeit von der am Eingang anfallenden Schwachlauge geregelt wird.

Eine weitere Möglichkeit ist dadurch gekennzeichnet, dass die Frischwasser-Teilmenge in Abhängigkeit von der Lauge geregelt wird, die sich am Ausgang auf dem bahnförmigen Textilgut befindet. Die Schwachlauge am Einlauf des Waschbehälters fällt nicht mehr in konstanter Konzentration ein. Geregelt wird hierbei somit der Restlaugengehalt auf dem Textilgut. Nachfolgende Prozesse in der Behandlung des Textilgutes können es z.B. erfordern, dass der Restlaugengehalt des Textilgutes konstant gehalten wird, weil sich ansonsten verfahrenstechnische Probleme ergeben können.

Bei einer praktischen Ausführungsform geschieht dies dadurch, dass der pH-Wert der Lauge hinter dem Waschbehälter kontinuierlich gemessen wird. Es kann der pH-Wert der Lauge auch in einer der letzten Sektionen des Waschbehälters gemessen werden. Hierbei macht man sich zunutze, dass sich zwischen der Lauge und dem Textilgut in der Waschflotte eine feste Relation einstellt, wobei man dann in einer der letzten Sektionen den Laugengehalt der Flotte messen kann, der die Rückrechnung auf den Laugengehalt des Textilguts erlaubt. In Abhängigkeit von diesem Messwert wird dann die Regelmenge an Frischwasser beaufschlagt.

Die erfindungsgemässe Vorrichtung zur Durchführung dieses Verfahrens ist dadurch gekennzeichnet, dass in den durch Überlaufbleche in Sektionen unterteilten Waschbehälter hintereinander mehrere Führungswalzen für das bahnförmige Textilgut eintauchen, denen jeweils eine vordere und hintere Aufliegewalze zugeordnet ist derart, dass sich zwischen den Walzen ein Flottenvorrat ausbildet, der jeder Sektion ein geeigneter Flottenkreislauf mit Umwälzpumpe und über der betreffenden Führungswalze mündendem Sprührohr zugeordnet ist, dass im Bereich des Auslaufs des Waschbehälters eine Leitung für die Zufuhr einer einstellbaren Grundmenge an Frischwasser vorgesehen ist, dass im Bereich des Einlaufs des Waschbehälters in diesen eine Leitung für die aus dem Waschbehälter abzuziehende Waschlauge einmündet und dass eine weitere Leitung vorgesehen ist, über die dem Waschbehälter eine geregelte Menge an Frischwasser zuführbar ist. Für diese Massnahmen wird auch Schutz ohne die Merkmale der Verfahrensansprüche beansprucht.

Die Erfindung wird im folgenden anhand eines Ausführungsbeispiels näher erläutert, aus dem sich weitere wichtige Merkmale ergeben. Es zeigt:
Fig. 1 - schematisch in einer Seitenansicht die wesentlichen Bauelemente einer Vorrichtung nach der Erfindung;
Fig. 2 - vergrössert eine Sektion des Waschbehälters nach Fig. 1;
Fig. 3 - eine Darstellung ähnlich Fig. 2, wobei zusätzlich die im Kreislauf umgepumpte Flotte dieser Sektion dargestellt ist;
Fig. 4 - ebenfalls schematisch die Regelung der Frischwasserzufuhr bei dem Waschbehälter nach Fig. 1.

In Figur 1 ist schematisch ein oben offener Waschbehälter 1 gezeigt, durch den zu stabilisierendes bahnförmiges Textilgut von einem Eingang 2 in Richtung des Pfeiles 3 bis zu einem Auslauf 4 geführt wird. Der Waschbehälter ist durch Überlaufbleche 5 - vergl. auch Figur 2 - in Querrichtung in Sektionen 6 unterteilt. In jeder Sektion taucht eine Führungswalze 7 in die Flotte ein. Vor und hinter jeder Führungswalze liegt an ihr eine Aufliegewalze 8 an. Alle Walzen haben einen glatten Umfang und sind vorzugsweise mit einem Gummiüberzug versehen. Insbesondere Fig. 3 zeigt, dass sich daher im Raum zwischen der Führungswalze 7 und den beiden ihr zugeordneten Aufliegewalzen 8 ein Aufnahmeraum für Flotte bildet.

Vor jeder Führungswalze und vor jedem Überlaufblech kann ein Tauchblech vorgesehen sein (vergl. Fig. 2), das in die Flotte eintaucht und das zu einem fühlbaren Anteil aus der Flotte nach oben übersteht. Das Tauchblech ist in geringem Masse zu seiner Führungswalze 7 hin geneigt.

Insbesondere Figur 3 lässt erkennen, dass die durch die Vorrichtung hindurchgeführte textile Warenbahn in den Quetschspalten zwischen der unteren Führungswalze und den beiden oberen, auf sie aufliegenden Aufliegewalzen gequetscht wird. Nach Verlassen der hinteren Quetschspalte saugt sich die Warenbahn sofort mit der Flotte voll, die in einem eigenen Kreislauf aus dieser Sektion abgepumpt und über ein Sprührohr 12 diesem Reservoir wieder zugeführt wird. Das Sprührohr befindet sich also direkt über dem erwähnten Reservoir, wie Fig. 3 erkennen lässt.

Der Kreislauf für die Flotte wird durch jeweils eine Leitung 10 vervollständigt, über die mit Hilfe einer Pumpe 11 und ggfs. eine einstellbare Drossel das Wasser umgepumpt wird.

Das Regelschema nach Fig. 4 zeigt, dass eine Grundmenge an Frischwasser über eine Handeinstellung 13 in Richtung des Pfeiles 14 dem Auslauf 4 des Waschbehälters 1 zugeführt wird. Eine geregelte Teilmenge des Frischwassers wird in Richtung des Pfeiles 15 dem Waschbehälter über ein Regelventil 16 und ein Zulaufrohr 17 geführt.

Fig. 4 zeigt eine Regelung derart, dass das Regelventil.16 in einem Regelkreis 18 von einem Messfühler 19 beaufschlagt wird, der die in Richtung des Pfeiles 20 anfallende und aus dem Waschbehälter 1 abgezogene Schwachlaugenmenge misst. Die geregelte Teilmenge wird dem Waschbehälter 1 etwa im vorderen Drittel des Waschbehälters über das Zulaufrohr 10 zugeführt.

Die geregelte Frischwasser-Teilmenge kann aber auch abhängig von derjenigen Lauge geregelt werden, die sich am Ausgang auf dem bahnförmigen Textilgut befindet, d.h. in etwa in der Höhe des Pfeiles 4 von Fig. 4. Es kann dann der pH-Wert der Lauge hinter dem Waschbehälter kontinuierlich gemessen werden oder auch in einer der letzten Sektionen des Waschbehälters. Bei dieser Verfahrensführung befindet sich der Zulauf 17 für die geregelte Frischwasser-Teilmenge vorzugsweise im letzten Drittel des Waschbehälters 1. Massgebend ist es hierfür, dass der Abstand zwischen dem Messpunkt und dem Regelpunkt wegen der Trägheit der Regelung möglichst kurz zu halten ist. Dies gilt auch für die Regelung nach Fig. 4, wo sich das Zulaufrohr, wie erwähnt, vorzugsweise über dem vorderen Drittel des Waschbehälters befindet.

## Patentansprüche

1. Verfahren zum Auswaschen von Lauge aus bahnförmigem Textilmaterial, wobei man eine Flotte im Gegenstrom zur Transportrichtung des bahnförmigen Materials diesem zuleitet und das bahnförmige Material durch Walzenpaare (7, 8) und einen Flottenvorrat derart hindurchleitet, dass man in Sektionen (6) eines Waschbehälters (1) wiederholt das bahnförmige Material in die Flotte eintaucht, in einem Walzenspalt abquetscht und direkt anschliessend mit der Flotte tränkt, dadurch gekennzeichnet, dass man die Flotte in jeder Sektion (6) umpumpt und von oberhalb des jeder Sektion zugeordneten Walzenpaares (7, 8) wieder zuleitet, und zwar in den zwischen den Walzenpaaren (7, 8) ausgebildeten Flottenvorrat, dass man dem Waschbehälter (1) Frischwasser im Gegenstrom zu dem bahnförmigen Gut zuleitet derart, dass das Konzentrationsgefälle zwischen der Flotte und dem bahnförmigen Gut im wesentlichen konstant bleibt und dass man am Auslauf des Waschbehälters (1) diesem eine einstellbare Grundmenge an Frischwasser zuführt, sowie davon getrennt an geeigneter Stelle eine geregelte Teilmenge an Frischwasser.

2. Verfahren nach Anspruch 1, dadurch gekennzeichnet, dass die Frischwasser-Teilmenge in Abhängigkeit von der am Eingang anfallenden Schwachlauge geregelt wird.

3. Verfahren nach Anspruch 1, dadurch gekennzeichnet, dass die Frischwasser-Teilmenge in Abhängigkeit von der Lauge geregelt wird, die sich am Ausgang auf dem bahnförmigen Textilgut befindet.

4. Verfahren nach Anspruch 3, dadurch gekennzeichnet, dass der pH-Wert der Lauge hinter dem Waschbehälter (1) kontinuierlich gemessen wird.

5. Verfahren nach Anspruch 3, dadurch gekennzeichnet, dass der pH-Wert der Lauge in einer der letzten Sektionen (6) des Waschbehälters (1) gemessen wird.

6. Vorrichtung zur Durchführung des Verfahrens nach einem der Ansprüche 1 bis 5, dadurch gekennzeichnet, dass in den durch Überlaufbleche (5) in Sektionen (6) unterteilten Waschbehälter (1) hintereinander mehrere Führungswalzen (7) für das bahnförmige Textilgut eintauchen, denen jeweils eine vordere und hintere Aufliegewalze (8, 8) zugeordnet ist derart, dass sich zwischen den Walzen (8, 7, 8) ein Flottenvorrat ausbildet, dass jeder Sektion (6) ein geeigneter Flottenkreislauf mit Umwälzpumpe (11) und über der betreffenden Führungswalze (7) mündendem Sprührohr (12) zugeordnet ist, dass im Bereich des Auslaufs (4) des Waschbehälters (1) eine Leitung für die Zufuhr einer einstellbaren Grundmenge an Frischwasser vorgesehen ist, dass im Bereich des Einlaufs (2) des Waschbehälters (1) in diesen eine Leitung für die aus dem Waschbehälter (1) abzuziehende Waschlauge einmündet und dass eine weitere Leitung (17) vorgesehen ist, über die dem Waschbehälter (1) eine geregelte Menge an Frischwasser zuführbar ist.

## Claims

1. A process for washing lye from sheet-like textile material, in which liquor is passed in contra-flow to the direction of transport of the sheet-like material and the sheet-like material is then led through pairs of rolls (7, 8) and a liquor supply, in a manner such that the sheet-like material is repeatedly submerged in the liquor in sections (6) of a washing tank (1), squeezed in a roll nip and immediately thereafter impregnated with the liquor, characterised in that the liquor in each section (6) is pumped round and reintroduced from above the pairs of rolls (7, 8) of each section, i.e. into the liquor supply formed between the pairs of rolls (7, 8), in that fresh water is led into the washing tank (1) in contra-flow to the sheet-like material in a manner such that the fall in concentration between the liquor and the sheet-like material remains substantially constant, and in that a controllable amount of fresh water is added at the outlet of the washing tank (1), and also a regulated proportion of fresh water is separated therefrom at a suitable point.

2. Process according to claim 1, characterised in that the fresh water proportion is regulated in relation to the consequentially weakened lye at the inlet.

3. Process according to claim 1, characterised in that the fresh water proportion is regulated in relation to the lye which is present on the sheet-like textile material at the outlet.

4. Process according to claim 3, characterised in that the pH value of the lye is continuously measured beyond the washing tank (1).

5. Process according to claim 3, characterised in that the pH value of the lye is measured in the last of the sections (6) of the washing tank (1).

6. Apparatus for carrying out the process according to one of claims 1 to 5, characterised in that a succession of a plurality of leading rolls (7) for the sheet-like textile material dip into the washing tank (1) which is divided into sections (6) by overflow plates (5), and in each case a forward and backward bearing roll (8, 8) are positioned in a manner such that a liquor supply is formed between the rolls (8, 7, 8), in that each section (6) is in a liquor circuit with a circulation pump (11) and having a spray pipe (12) above the appropriate leading roll (7), in that a conduit for the addition of a controllable amount of fresh water is provided in the region of the outlet (4) of the washing tank (1), in that a conduit for the washing lye to be removed from the washing tank (1) opens in the region of the inlet of the washing tank (1), and in that a further conduit is provided through which a regulated amount of fresh water can be introduced into the washing tank (1).

## Revendications

1. Procédé pour extraire par lavage une lessive d'une bande de matière textile, procédé selon lequel on amène sur la bande de matière textile en mouvement un liquide de lavage, en sens inverse de celui du mouvement de la bande, et à faire passer la bande de matière textile dans un bain de liquide de lavage, en la guidant au moyen de rouleaux associés (7, 8) de manière à immerger à plusieurs reprises la bande de matière textile dans le liquide de lavage contenu dans des sections (6) d'un bac de lavage (1), on essore à chaque fois la bande de matière textile en la faisant passer dans l'interstice de serrage ménagé entre deux rouleaux, et on imprègne ensuite directement la bande avec le liquide de lavage; le procédé étant caractérisé en ce qu'on prélève par pompage le liquide de lavage de chaque section (6), pour le distribuer à nouveau au-dessus des rouleaux (7, 8) disposés à l'endroit de chaque section, en faisant arriver le liquide de lavage dans un volume de retenu ménagé entre les rouleaux précités (7, 8); en ce qu'on introduit de l'eau douce dans le bac de lavage ( 1 ), en sens inverse de celui du mouvement de la bande de matière textile à laver, de manière à conserver une différence de concentration sensiblement constante entre le liquide de lavage et la bande de matière textile à laver; et en ce qu'on fait arriver à l'endroit de la sortie du bac de lavage (1) un débit de base d'eau douce, de valeur réglable, et séparément, en un autre endroit approprié, un débit complémentaire régulé d'eau douce.

2. Procédé conforme à la revendication 1, caractérisé en ce que le débit complémentaire d'eau douce est réglé en fonction du débit de lessive diluée extrait à l'endroit de l'entrée du bac de lavage.

3. Procédé conforme à la revendication 1, caractérisé en ce qu'on règle le débit complémentaire d'eau douce, en fonction de la lessive contenue dans la bande de matière textile, à l'endroit de la sortie du bac de lavage.

4. Procédé conforme à la revendication 3, caractérisé en ce qu'on mesure constamment le pH de la lessive après le bac de lavage (1 ).

5. Procédé conforme à la revendication 3, caractérisé en ce qu'on mesure le pH de la lessive dans l'une des dernières sections (6) du bac de lavage (1).

6. Dispositif pour appliquer le procédé conforme à l'une des revendications 1 à 5, caractérisé en ce qu'il comporte plusieurs rouleaux de guidage (7) pour la bande de matière textile à laver, ces rouleaux de guidage (7) étant disposés à la suite l'un de l'autre, et plongeant dans des sections (6) du bac de lavage ( 1 déterminées dans celui-ci par des cloisons de débordement (5); un rouleau d'appui antérieur (8) et un rouleau d'appui postérieur (8) étant associés à chaque rouleau de guidage (7), de manière à réaliser un volume de retenue entre les trois rouleaux considérés (8, 7, 8); en ce que chaque section (6) du bac de lavage comporte un circuit fermé pour le liquide de lavage, ce circuit étant pourvu d'une pompe de prélèvement (11) qui refoule le liquide dans une rampe d'arrosage (12) débouchant au-dessus du rouleau de guidage correspondant (7); en ce qu'une canalisation d'arrivée d'eau douce est prévue, à l'endroit de la sortie (4) du bac de lavage (1), pour y introduire un débit de base réglable d'eau douce; en ce qu'une canalisation d'évacuation est prévue, à l'endroit de l'entrée (2) du bac de lavage (1) pour le bain de lessive à extraire de ce bac (1 et en ce qu'une autre canalisation (17) est prévue, pour introduire dans le bac de lavage (1) un débit complémentaire régulé d'eau douce.
